# FASCICULE DE BREVET EUROPEEN

(11) **EP 0 840 666 B1**
(45) Date de publication et mention de la délivrance du brevet: **20.02.2002**
(21) Numéro de dépôt: 96926442.3
(22) Date de dépôt: 22.07.1996
(51) Int. Cl.: B25B 7/10

(54) **OUTIL A BRANCHES ARTICULEES REGLABLES**
WERKZEUG MIT EINSTELLBAREN, UNGELENKTEN ARMEN
TOOL WITH ADJUSTABLE HINGED HANDLES

(30) Priorité: 27.07.1995 FR 9509357
(43) Date de publication de la demande: 13.05.1998
(73) Titulaire: BOST GARNACHE INDUSTRIES, F-39600 Arbois (FR)
(72) Inventeur: LAURENCOT, André, F-25110 Baume-les-Dames (FR)
(74) Mandataire: Jacobson, Claude
(86) Numéro de dépôt international: FR9601152
(87) Numéro de publication internationale: WO9704922

(56) Documents cités:
- DE-C- 806 779
- FR-A- 466 423
- FR-A- 2 361 202
- GB-A- 131 855
- US-A- 3 824 882

## Description

La présente invention concerne un outil à branches articulées comportant un dispositif de réglage de l'écartement relatif des branches.

L'invention trouve une application particulièrement avantageuse dans le domaine des pinces à ouvertures variables, notamment de type multiprise.

D'une manière générale, une pince est constituée de deux leviers retenus par un axe solidaire d'un des leviers et monté tournant dans le deuxième.

L'état de la technique correspondant aux pinces à mâchoires réglables comprend un premier type d'outil, constitué de deux branches reliées par un axe d'articulation mobile dans une ouverture oblongue ménagée dans l'une d'elles. Cette ouverture comporte une succession de crans qui coopèrent avec l'axe d'articulation de manière à offrir plusieurs positions d'utilisation à la branche pivotant autour de cet axe, par simple déplacement dudit axe dans ladite ouverture. Selon la configuration adoptée, les crans sont répartis sur l'un ou sur les deux grands côtés de l'ouverture et l'axe est pourvu d'un ou deux méplats.

Ce type de dispositif présente toutefois l'inconvénient d'engendrer une usure rapide au niveau des différentes parties en contact. En effet, la section de l'axe d'articulation n'étant pas circulaire de part la présence du ou des méplats, celui-ci ne travaille pas sur toute sa surface et les différentes contraintes mécaniques ne sont supportées que par les parties cylindriques directement en contact avec les crans. De plus, des difficultés d'enclenchement surviennent fréquemment lors du réglage de l'écartement des branches en raison de la nécessité de positionner précisément l'axe d'articulation non cylindrique par rapport à la succession de crans portée par l'ouverture oblongue. Des phénomènes de coincements font également partie des inconvénients relatifs à l'utilisation d'un tel dispositif.

Le second type de pince à ouverture variable de l'état de la technique reprend une constitution générale sensiblement identique à celle précédemment décrite, à l'exception du système de réglage à crémaillère qui est remplacé par un système d'articulation à secteurs dans lequel, schématiquement. une nervure courbe ménagée sur une branche coopère avec des rainures de formes complémentaires disposées sur la surface coulissante de l'autre branche. On retrouve également avec ce système les problèmes d'enclenchement et de coincement rencontrés avec l'autre type de pince, même s'ils sont ici d'origine différente en raison de la nature particulière du dispositif d'articulation réglable.

Il est cependant important de noter que dans les deux cas, le réglage de la position relative des mâchoires impose une ouverture quasi maximale des branches de la pince et par conséquent l'usage des deux mains de l'utilisateur, de manière à ce que le pivotement de la branche portant l'ouverture oblongue autour de l'axe d'articulation puisse être combiné avec le déplacement dudit axe dans ladite ouverture.

Par ailleurs, le FR-A-2 361 202 décrit un outil à branches articulées comportant un dispositif de réglage de l'écartement relatif desdites branches qui est manipulable d'une seule main et qui permet de limiter les risques de coincement ainsi que les problèmes d'enclenchement et d'usure rencontrés dans l'état de la technique. Cet outil est conforme au préambule de la revendication 1.

La présente invention, simplifie la structure de cet outil connu grâce à la partie caractérisante de la revendication 1.

Selon un premier mode de réalisation de l'outil conforme à l'invention, la branche support comporte deux alésages circulaires disposés en vis-à-vis sur les deux parois enserrant la branche centrale, qui est elle même pourvue d'un alésage oblong positionné en regard desdits alésages circulaires et pourvu d'une crémaillère coopérant avec le ou les filetages de l'organe sphérique. L'organe sphérique vient prendre place dans l'espace défini par ces différents alésages. Ceux-ci présentent avantageusement des dimensions et des formes intérieures aptes à assurer le maintien, entre lesdites parois de la branche support, de l'organe sphérique mobile en translation par rapport à l'alésage oblong et mobile en rotation par rapport à l'ensemble des alésages.

Selon un second mode de réalisation de l'invention, deux alésages oblongs sont ménagés en vis-à-vis sur les deux parois de la branche support, et chacun d'eux est pourvu d'une crémaillère coopérant avec le ou les filetages de l'organe sphérique. La branche centrale quant à elle est dotée d'un alésage circulaire positionné en regard desdits alésages oblongs de manière à définir ensemble un espace dans lequel vient prendre place l'organe sphérique. Dans ce mode de réalisation, les dimensions et les formes intérieures des différents alésages sont aptes à maintenir, entre les parois de la branche support, l'organe sphérique mobile en translation par rapport aux deux alésages oblongs et mobiles en rotation par rapport à l'ensemble des alésages.

Grâce au fait que, suivant l'invention, l'organe sphérique présente sur sa surface externe au moins un filetage hélicoïdal coopérant avec au moins une crémaillère aménagée sur l'une des branches, l'organe sphérique peut être déplacé facilement et précisément par rapport à la branche sur laquelle est disposée la crémaillère, de manière à modifier la position du point d'articulation des deux branches et par conséquent régler leur écartement relatif. Par ailleurs, la combinaison du ou des filetages avec le ou les crémaillères permet de réaliser un dispositif de réglage fiable et précis offrant une infinité de positions d'utilisation stables, et une souplesse de conception de l'outil.

Selon un mode de réalisation préféré de l'invention, l'organe sphérique comporte un unique filetage sur sa surface extérieure.

Les formes intérieures des différents alésages sont définies de manière à permettre un maintien précis de l'organe sphérique entre les parois de la branche support, tout en préservant sa mobilité en translation et en rotation par rapport aux différents alésages. A cet effet, la forme intérieure de chaque alésage circulaire est constituée avantageusement par une portion de surface sphérique, complémentaire de la partie de l'organe sphérique avec laquelle elle est en contact. Dans le même but et selon un mode de réalisation préféré de l'invention, chaque crémaillère présente une forme adaptée à la géométrie de la surface de l'organe sphérique fileté avec laquelle elle coopère et qui est fonction de la position de ladite crémaillère par rapport audit organe sphérique. De manière particulièrement avantageuse, chaque crémaillère présente longitudinalement, au niveau de chaque partie destinée à venir au contact dudit organe sphérique, une forme dont la surface est constituée par une portion longitudinale de surface cylindrique.

Une telle configuration permet également de limiter au maximum le jeu existant entre les différentes pièces mobiles constituant l'articulation de l'outil, afin d'en améliorer encore la précision et la fiabilité.

Suivant d'autres caractéristiques avantageuses :
- l'axe de vissage et de dévissage de l'organe sphérique est parallèle à la direction suivant laquelle est disposée la ou chaque crémaillère;
- la partie équatoriale de la surface extérieure de l'organe sphérique comporte une structure antidérapante.

Dans l'outil selon le GB-A-131 855, les fonctions d'articulation et de réglage sont également combinées en un seul organe sphérique. Toutefois, l'organe sphérique présente un filetage interne et est adapté seulement pour coopérer avec une vis.

L'invention, telle qu'ainsi définie dans ses deux modes de réalisation, présente l'avantage d'être d'une utilisation particulièrement aisée en raison de la possibilité de régler l'écartement relatif des branches d'une seule main.

La description qui va suivre en regard des dessins annexés, donnés à titre d'exemples non limitatifs, fera bien comprendre en quoi consiste l'invention et comment elle peut être réalisée.

La figure 1 représente une vue latérale d'un outil à branches articulées réglables, selon un premier mode de réalisation de l'invention.

La figure 2 est une vue de dessus en coupe partielle représentant schématiquement l'articulation de l'outil illustré à la figure 1.

La figure 3 est une vue partielle de côté illustrant la coopération entre l'organe sphérique fileté et la crémaillère portée par la branche centrale. conformément au premier mode de réalisation.

La figure 4 est une vue latérale d'un outil à branches articulées réglables, selon un second mode de réalisation.

La figure 5 est une vue de dessus en coupe partielle représentant schématiquement l'articulation de l'outil illustré à la figure 4.

La figure 6 est une vue partielle de côté illustrant la coopération entre l'organe sphérique fileté et une des crémaillères portée par une des parois de la branche support, conformément au second mode de réalisation.

Pour des raisons de clarté, les mêmes éléments ont été désignés par les mêmes références et la représentation des dessins est schématique.

Les figures 1 et 4 montrent un outil 1a, 1b à branches articulées réglables comportant une première branche 3a, 3b dite centrale articulée entre les deux parois 4, 5 d'une seconde branche 2a, 2b dite support par l'intermédiaire d'un organe 6 sphérique. Chaque branche est terminée par une mâchoire 7, 8 dont la forme et les caractéristiques peuvent varier selon la fonction particulière de l'outil et/ou les conditions spécifiques de son utilisation.

Comme on peut le voir sur les figures 1, 2 et 3 illustrant le premier mode de réalisation de l'invention, la branche support 2a comporte deux alésages 9a, 10a circulaires ménagés respectivement sur les parois 4 et 5. La branche centrale 3a comporte quant à elle un alésage 11a oblong pourvu d'une crémaillère 13a disposé sur ses deux grands côtés. Conformément à la figure 2, l'organe 6 sphérique vient prendre place dans l'espace délimité par les différents alésages 9a, 10a, 11a où il est maintenu mobile en rotation grâce à la forme intérieure particulière des alésages 9a, 10a circulaires; forme qui est constituée par une portion de surface sphérique enserrant au plus près ledit organe 6, sans pour autant le bloquer.

La figure 3 montre, plus particulièrement, la coopération entre le filetage 15 présent sur la surface extérieure de l'organe 6 sphérique et la crémaillère 13a disposée le long de l'alésage 11a oblong. L'organe 6 sphérique, mobile en rotation autour d'un axe parallèle à la direction suivant laquelle est disposée la crémaillère 13a, peut ainsi être déplacé en translation le long de ladite crémaillère 13a, par simple vissage ou dévissage. En resumé, la branche 2a support est montée mobile en rotation autour d'un moyen d'articulation constitué par un organe 6 sphérique fileté dont la position par rapport à la branche 3a centrale peut être modifiée afin de régler l'écartement relatif desdites branches 2a, 3a.

Dans le second mode de réalisation illustré aux figures 4, 5 et 6 la branche 2b support est dotée de deux alésages 9b et 10b oblongs ménagés respectivement sur les parois 4 et 5 et pourvus chacun d'une crémaillère respectivement 13b, 14b. La branche 3b centrale ne comporte qu'un alésage 11b circulaire. L'organe sphérique 6 est là aussi disposé dans l'espace délimité par les trois alésages 9b, 10b, 11b (figure 5) et comporte également sur sa surface extérieure un filetage 15 qui coopère avec les deux crémaillères 13b, 14b. L'organe 6 sphérique, autour duquel est monté libre en rotation la branche 3b centrale, est par ailleurs maintenu entre les parois 4, 5 de la branche 2b support grâce à la forme intérieure particulière des alésages 9b, 10b oblongs ainsi que des crémaillères 13b, 14b dont ils sont pourvus. Même si cela n'apparaît pas sur la figure 5 qui demeure une représentation schématique de l'articulation de l'outil selon le second mode de réalisation, chaque crémaillère 13b, 14b présente longitudinalement, au niveau de chaque partie destinée à venir au contact de l'organe 6b sphérique fileté afin de coopérer avec lui, une forme dont la surface est constituée par une portion longitudinale de surface cylindrique. Cette conformation permet ainsi de maintenir ledit organe 6b mobile en rotation et ceci quel que soit sa position par rapport auxdites crémaillères 13b, 14b. La forme intérieure de l'alésage 11b circulaire est quant à elle constituée par une surface correspondant à une portion de surface sphérique complémentaire de la partie centrale de l'organe sphérique avec laquelle est en contact.

Quel que soit le mode de réalisation retenu, l'organe 6 sphérique est mobile en rotation autour d'un axe parallèle à la direction suivant laquelle est disposée chaque crémaillère. De manière avantageuse, la partie équatoriale de la surface extérieure dudit organe 6 comporte une structure antidérapante apte à favoriser sa manipulation.

La pince est un outil dont les utilisations sont multiples et dont les caractéristiques doivent être soigneusement adaptées à l'usage envisagé. L'environnement ou la position de l'objet à saisir, sa nature, sa dimension, la contrainte physique ou la déformation de l'on veut lui faire subir sont les principaux facteurs permettant de définir précisément la forme de l'outil. Aussi, l'invention n'est en rien limitée par les particularités qui ont été spécifiées dans ce qui précède ou par les détails des modes de réalisations particuliers choisis pour illustrer ladite invention. C'est le cas notamment de la conformation de chaque crémaillère, ainsi que du ou des filetages associés, qui peut être variable en fonction des contraintes physiques à subir.

Naturellement, et bien que constituant un domaine d'application particulièrement avantageux, l'invention ne se limite pas aux pinces ouvertures variables mais concerne, plus généralement, tout outil à branches articulées comportant un dispositif de réglage permettant de modifier la position du point d'articulation desdites branches par rapport à l'une d'entre elles et, par conséquent, de régler leur écartement relatif.

## Revendications

1. Outil (1a, 1b) à branches articulées réglables, notamment pince à ouverture variable, constitué d'une première branche (3a, 3b) dite centrale articulée entre deux parois (4, 5) d'une seconde branche (2a, 2b) dite support par l'intermédiaire d'un moyen d'articulation, une des branches comportant au moins un alésage oblong et la position du moyen d'articulation dans l'alésage oblong étant réglable, **caractérisé en ce que** ledit moyen d'articulation est constitué par un organe (6) sphérique mobile en translation par rapport à l'une des deux branches par vissage ou dévissage et mobile en rotation par rapport à l'autre branche, ledit organe (6) sphérique présentant sur sa surface externe au moins un filetage (15) hélicoïdal coopérant avec une crémaillère (13a, 13b , 14b) aménagée sur chacune des deux faces opposées de l'alésage oblong, **en ce que** la branche qui ne comporte pas l'alésage oblong comporte au moins un alésage circulaire, et **en ce que** les différents alésages présentent des dimensions et des formes intérieures aptes à maintenir l'organe sphérique entre les parois de la branche de support.

2. Outil selon la revendication 1, **caractérisé en ce que** la branche (2a) support comporte deux alésages (9a, 10a) circulaires disposés en vis-à-vis sur les deux parois (4, 5) enserrant la branche (3a) centrale, **en ce que** la branche (3a) centrale comporte un alésage (11a) oblong positionné en regard des deux alésages (9a, 10a) circulaires et pourvu d'une crémaillère (13a) coopérant avec le ou les filetages (15) de l'organe (6) sphérique, et **en ce que** les différents alésages (9a, 10a, 11a) présentent des dimensions et des formes intérieures aptes à maintenir, entre lesdites parois (4, 5), l'organe (6) sphérique mobile en translation par rapport à l'alésage (11a) oblong et mobile en rotation par rapport à l'ensemble des alésages (9a, 10a, 11a).

3. Outil selon la revendication 1, **caractérisé en ce que** la branche (2b) support comporte deux alésages (9b, 10b) oblongs disposés en vis-à-vis sur les deux parois (4, 5) enserrant la branche (3b) centrale et dont chacun est pourvu d'une crémaillère (13b, 14b) coopérant avec le ou les filetages (15) de l'organe (6) sphérique, **en ce que** la branche (3b) centrale comporte un alésage (11b) circulaire positionné en regard des deux alésages (9b, 10b) oblongs, et **en ce que** les différents alésages (9b, 10b, 11b) présentent des dimensions et des formes intérieures aptes à maintenir, entre lesdites parois (4, 5), l'organe (6) sphérique mobile en translation par rapport aux deux alésages (9b, 10b) oblongs et mobiles en rotation par rapport à l'ensemble des alésages (9b, 10b , 11b).

4. Outil selon l'une quelconque des revendications 1 à 3, **caractérisé en ce que** la forme intérieure de chaque alésage (9a, 10a, 11b) circulaire est constituée par une portion de surface sphérique complémentaire de la partie de l'organe (6) sphérique avec laquelle elle est en contact.

5. Outil selon l'une quelconque des revendications 1 à 4, **caractérisé en ce que** chaque crémaillère (13a, 13b, 14b) présente longitudinalement, au niveau de chaque partie destinée à venir au contact de l'organe (6) sphérique fileté, une forme dont la surface est constituée par une portion longitudinale de surface cylindrique.

6. Outil selon l'une quelconque des revendications 1 à 5, **caractérisé en ce que** l'organe (6) sphérique comporte un filetage (15) unique sur sa surface extérieure.

7. Outil selon l'une quelconque des revendications 1 à 6, **caractérisé en ce que** l'axe de vissage et de dévissage de l'organe (6) sphérique est parallèle à la direction suivant laquelle est disposée la ou chaque crémaillère (13a, 13b, 14b).

8. Outil selon l'une quelconque des revendications 1 à 7, **caractérisé en ce que** la partie équatoriale de la surface extérieure de l'organe (6) sphérique comporte une structure antidérapante.

## Claims

1. Tool (1a, 1b) with adjustable hinged handles, notably adjustable pliers, consisting of a first, central handle (3a, 3b) pivotably mounted between two walls (4, 5) of a second, supporting handle (2a, 2b) by a hinge means, one of the handles having at least one oblong bore and the position of the hinge means in the oblong bore being adjustable,
**characterised in that** said hinge means is constituted by a spherical member (6) translatably movable with respect to one of the two handles by screwing or unscrewing it and rotatably movable with respect to the other handle, the external surface of said spherical member (6) presenting at least one helical screw thread (15) which engages with a rack (13a, 13b, 14b) incorporated on each of the two opposing faces of the oblong bore, that the handle not incorporating the oblong bore has at least one circular bore, and that the various bores have dimensions and internal forms suited to keeping the spherical member between the walls of the supporting handle.

2. Tool according to claim 1, **characterised in that** the supporting handle (2a) has two circular bores (9a, 10a) arranged opposite to one another on the two walls (4, 5) which frame the central handle (3a), that the central handle (3a) has an oblong bore (11a) positioned facing the two circular bores (9a, 10a) and provided with a rack (13a) which engages the thread(s) (15) of the spherical member (6), and that the various bores (9a, 10a, 11a) exhibit dimensions and internal forms suited to keeping between said. walls (4, 5) the spherical member (6) which is translatably movable with respect to the oblong bore (11a) and rotatably movable with respect to the bores in their entirety (9a, 10b, 11b).

3. Tool according to claim 1, **characterised in that** the supporting handle (2b) has two oblong bores (9b, 10b) arranged opposite to one another on the two walls (4, 5) which frame the central handle (3b) and each of which is provided with a rack (13b, 14b) which engages the thread(s) (15) of the spherical member (6), that the central handle (3b) has a circular bore (11b) positioned facing the two oblong bores (9b, 10b), and that the various bores (9b, 10b, 11b) exhibit dimensions and internal forms suited to keeping between said walls (4, 5) the spherical member (6) which is translatably movable with respect to the two oblong bores (9b, 10b) and rotatably movable with respect to the bores in their entirety (9b, 10b, 11b).

4. Tool according to any of claims 1 to 3, **characterised in that** the internal form of each circular bore (9a, 10a, 11b) is constituted by a complementary spherical surface portion of that part of the spherical member (6) with which it is in contact.

5. Tool according to any of claims 1 to 4, **characterised in that** longitudinally, on each part designed to come into contact with the threaded spherical member (6), each rack (13a, 13b, 14b) presents a form of which the surface is constituted by a longitudinal portion with a cylindrical surface.

6. Tool according to any of claims 1 to 5, **characterised in that** the spherical member (6) has a single thread (15) on its external surface.

7. Tool according to any of claims 1 to 6, **characterised in that** the screwing and unscrewing axis of the spherical member (6) is parallel to the direction in which the or each rack (13a, 13b, 14b) is arranged.

8. Tool according to any of claims 1 to 7, **characterised in that** the equatorial part of the external surface of the spherical member (6) has a non-slip structure.

## Patentansprüche

1. Vorrichtung (1a, 1b) mit regulierbaren angelenkten Griffteilen, die insbesondere aus einer regulierbaren Zange mit variabler Offnung besteht, die aus einem ersten sogenannten zentralen Griffteil (3a, 3b), der zwischen zwei Wänden (4, 5) angelenkt ist, und einem zweiten Griffteil (2a, 2b) zusammengesetzt ist, der über ein Gelenk als Halterung dient, wobei einer dieser Griffteile mindestens eine längliche Bohrung aufweist und die Position des Gelenkes in dieser länglichen Bohrung regulierbar ist,
**dadurch gekennzeichnet, dass**
das Gelenk aus einem beweglichen kugelförmigen Organ (6) besteht, das gegenüber einem der beiden Griffteile durch Aufschrauben oder Abschrauben verschoben werden kann und das gegenüber dem anderen Griffteil gedreht werden kann, und dieses kugelförmige Organ (6) auf seiner Außenseite mindestens ein spiralförmiges Außengewinde (15) aufweist, das mit einer Zahnstange (13a, 13b,14b) zusammenwirkt, die an den gegenüberliegenden Seiten der länglichen Bohrung angeordnet ist, und dadurch, dass der Griffteil, der keine längliche Bohrung aufweist, mindestens eine kreisförmige Gewindebohrung enthält, und dadurch, dass die einzelnen Gewindebohrungen innere Abmessungen und Formen aufweisen, die geeignet sind, das kugelförmige Organ zwischen den beiden Wänden des Haltegriffs zu halten.

2. Vorrichtung nach Anspruch 1,
**dadurch gekennzeichnet, dass**
der haltende Griffteil (2a) zwei kreisförmige Zylinderbohrungen (9a, 10a) aufweist, die einander gegenüberliegend an den beiden Wänden (4, 5) angeordnet sind, welche den zentralen Griffteil (3a) einspannen, und dadurch, dass der zentrale Griffteil (3a) eine längliche Bohrung (11a) aufweist, welche gegenüber den beiden kreisförmigen Bohrungen (9a, 10a) angeordnet und mit einer Zahnstange (13a) ausgestattet ist, die mit der oder den Gewindebohrungen (15) des kugelförmigen Organs (6) . zusammenwirkt, und dadurch, dass die einzelnen Gewindebohrungen (9a, 10a, 11a) innere Abmessungen und Formen aufweisen, die geeignet sind, das bewegliche kugelförmige Organ (6), das gegen die längliche Bohrung (11a) verschoben und gegenüber allen Gewindebohrungen (9a, 10a, 11a) gedreht werden kann, zwischen den Wänden (4, 5) zu halten.

3. Vorrichtung nach Anspruch 1,
**dadurch gekennzeichnet, dass**
der haltende Griffteil (2b) zwei längliche Zylinderbohrungen (9b, 10b) aufweist, die einander gegenüberliegend auf den beiden Wänden (4, 5) vorgesehen sind, welche den zentralen Griffteil (3b) einspannen, und die jeweils mit einer Zahnstange (13b, 14b) ausgestattet sind, die mit dem oder den Gewindebohrungen (15) des kugelförmigen Organs (6) zusammenwirken, und dadurch, dass der zentrale Griffteil (3b) eine kreisförmige Gewindebohrung (11b) aufweist, die gegenüber den beiden länglichen Zylinderbohrungen (9b, 10b) angeordnet ist, und die innere Abmessungen und Formen aufweisen, die geeignet sind, das bewegliche kreisförmige Organ (6) verschiebbar gegenüber den beiden länglichen Zylinderbohrungen (9b, 10b) und drehbar in Bezug auf alle diese Gewindebohrungen (9b, 10b, 11b) zwischen diesen Wänden (4, 5) zu halten.

4. Vorrichtung nach einem der Ansprüche 1 bis 3,
**dadurch gekennzeichnet, dass**
die innere Form der kreisförmigen Gewindebohrungen (9a, 10a, 11b) aus einer komplementären kreisförmigen Fläche des Teils des kugelförmigen Organs (6) besteht, mit dem sie in Kontakt stehen.

5. Vorrichtung nach einem der Ansprüche 1 bis 4,
**dadurch gekennzeichnet, dass**
die einzelnen Zahnstangen (13a, 13b, 14b) in der Längsrichtung an den Abschnitten, die mit dem kugelförmigen Organ (6) in Berührung treten, eine Form aufweisen, deren Oberfläche aus einem Längsteil der zylindrischen Fläche besteht.

6. Vorrichtung nach einem der Ansprüche 1 bis 5,
**dadurch gekennzeichnet, dass**
das kugelförmige Organ (6) an seiner Außenseite ein einziges Außengewinde (15) aufweist.

7. Vorrichtung nach einem der Ansprüche 1 bis 6,
**dadurch gekennzeichnet, dass**
die Achse der Verschraubung und der Lösung der Verschraubung des kugelförmigen Organs (6) parallel zu der Richtung verläuft, in der die jeweiligen Zahnstangen (13a, 13b, 14b) angeordnet sind.

8. Vorrichtung nach einem der Ansprüche 1 bis 7,
**dadurch gekennzeichnet, dass**
der äquatoriale Teil der Außenseite des kugelförmigen Organs (6) eine rutschfeste Struktur aufweist.
